# EUROPÄISCHE PATENTSCHRIFT

(11) **EP 2 552 292 B1**
(45) Veröffentlichungstag und Bekanntmachung des Hinweises auf die Patenterteilung: **12.04.2017**
(21) Anmeldenummer: 11706534.2
(22) Anmeldetag: 28.02.2011
(51) Int. Cl.: A47L 15/42

(54) **GESCHIRRSPÜLMASCHINE**
DISHWASHER
LAVE-VAISSELLE

(30) Priorität: 26.03.2010 DE 102010003355
(43) Veröffentlichungstag der Anmeldung: 06.02.2013
(73) Patentinhaber: BSH Hausgeräte GmbH, 81739 München (DE)
(72) Erfinder: BÜSING, Johannes, 86494 Emersacker (DE); DELLE, Daniel, 89431 Bächingen (DE); FETZER, Gerhard, 89423 Gundelfingen (DE); GEISSLER, Peter, 89438 Holzheim (DE); GERSTNER, Norbert, 89542 Herbrechtingen (DE); GROLL, Hubert, 89426 Mödingen (DE); HERRMANN, Mathias, 89564 Nattheim (DE); HOTZ, Dieter, 89561 Dischingen (DE); KASBAUER, Stefan, 89407 Dillingen (DE); ROSENBAUER, Michael Georg, 86756 Reimlingen (DE); SCHESSL, Bernd, 89407 Dillingen (DE)
(86) Internationale Anmeldenummer: PCT/EP2011/052872
(87) Internationale Veröffentlichungsnummer: WO 2011/117044

(56) Entgegenhaltungen:
- WO-A1-2008/073049
- WO-A2-2007/039621
- DE-A1- 10 259 763
- DE-A1-102004 038 418
- DE-A1-102004 062 751
- DE-A1-102011 075 095
- DE-U1- 9 207 677

## Beschreibung

Die Erfindung betrifft eine Geschirrspülmaschine, insbesondere ein Geschirrspülmaschinen-Standgerät oder eine hoch eingebaute Geschirrspülmaschine, mit einer Gerätetür und einer, mit einer Gerätefrontseite der Gerätetür im Wesentlichen flächenbündig ausgerichteten bodenseitigen Sockelverkleidung, die eine Deckwand aufweist, die einer Unterkante der Gerätetür zugewandt ist und für eine Öffnungsbewegung der Gerätetür über einen freien Bewegungsspalt von der Unterkante der Gerätetür beabstandet ist.

Geschirrspülmaschinen weisen optische Betriebsanzeigen auf, die einen einwandfreien Betrieb der Geschirrspülmaschine und/oder den Betriebsstatus eines Spülprogramms zum Reinigen und/oder Trocknen von Spülgut anzeigen. Bei vollintegrierten Geschirrspülmaschinen, die im Wesentlichen frei von Bedien- und Anzeigemitteln und in eine Möbelreihe eingebaut sowie mit einer an die Möbelreihe angepassten Möbelplatte verkleidet sind, um die Gerätefront der Möbelreihe anzupassen, können solche Betriebsanzeigen z.B. einen Randspalt zwischen der Geschirrspülmaschine und angrenzenden Küchenmöbeln ausleuchten, um einen Betriebszustand anzuzeigen, wie es aus der DE 10 2005 047 914 A1 bzw. WO2007/039621 A2 bekannt ist. Dazu sind die Illuminationselemente der Betriebsanzeige der Geschirrspülmaschine der DE 10 2005 047 914 A1 bzw. WO2007/039621 A2 in einer Seite einer die Front der Geschirrspülmaschine bildenden Fronttür oder in einer Umrandung der Fronttür angeordnet.

Alternativ dazu ist aus der EP 1 421 893 A1 und aus der EP 1 576 632 A1 eine unterbaufähige Geschirrspülmaschine bekannt, in deren Sockelrücksprung ein Leuchtelement angeordnet ist, das auf den Boden ausgerichtet ist und so einen Betriebszustand der Geschirrspülmaschine anzeigt.

Neben den vorgenannten Gerätetypen sind Geschirrspülmaschinen-Standgeräte bekannt, die freistehend angeordnet sind. Ein solches gattungsgemäßes Standgerät ist aus der DE 10 2004 046 753 A1 bekannt. Im Unterschied zu den vorgenannten Gerätetypen kann das Standgerät nicht mit angrenzenden Möbelwänden oder einer oberseitig verlaufenden Küchenarbeitsplatte verbunden werden. Daher reagiert ein derartiges Spülmaschinen-Standgerät empfindlicher auf Kippmomente als z. B. vollintegrierte Geschirrspülmaschinen.

Um daher ein Kippen des Standgerätes zu verhindern, müssen die vorderen Gerätefüße weiter vorne angeordnet sein. Der Montageboden der Geschirrspülmaschine erstreckt sich daher bis zur Gerätefrontseite. Der Montageboden ist frontseitig mit einer Sockelverkleidung versehen. Diese ist im Unterschied zu etwa unterbaufähigen Geräten nicht über einen Sockelrücksprung nach hinten versetzt, sondern im Wesentlichen flächenbündig mit der Gerätefrontseite ausgerichtet. Die bodenseitige Sockelverkleidung weist außerdem eine der Unterkante der Gerätetür zugewandte Deckwand auf, die zur Gewährleistung einer Schwenkbewegung der Gerätetür über einen freien Bewegungsspalt von der Gerätetür-Unterkante beabstandet ist. Dadurch ist ein Kollidieren der Gerätetür-Unterkante mit der Sockelverkleidung verhindert.

Geschirrspülmaschinen können auch als integrierte Geräte ausgebildet sein, die in eine Möbelreihe eingefügt sind, wobei oberhalb der Geschirrspülmaschine und der Möbelreihe eine als Abdeckung dienende Arbeitsplatte angeordnet ist.

Ferner ist es bekannt, Geschirrspülmaschinen hoch einzubauen, d. h., die Geschirrspülmaschinen ist in eine Möbelreihe eingefügt, wobei der Abschnitt unterhalb der Geschirrspülmaschine ebenfalls mit einer Möbelplatte verkleidet ist, die z. B. eine Schublade verkleidet. In diesem Fall ist kein Sockelrücksprung vorhanden, sondern in diesem Bereich ist z.B. eine Schublade vorgesehen.

Schließlich sind Schubladengeschirrspüler bekannt, die anstelle einer schwenkbaren Gerätetür, die z. B. um eine bodenseitige Schwenkachse vorgeschwenkt werden kann, um einen Spülbehälter zu öffnen, eine als Schublade ausgebildete Gerätetür aufweisen, die nicht verschwenkt wird, sondern wie eine Möbelschublade ausgezogen werden kann, wobei der Spülbehälter wie eine Möbelschublade eine nach oben, d. h. entgegen der Schwenkkraftrichtung gerichtete Öffnung zum Beladen mit Spülgut aufweist.

Die Aufgabe der Erfindung besteht darin, eine Geschirrspülmaschine, insbesondere ein Geschirrspülmaschinen-Standgerät oder eine hoch eingebaute Geschirrspülmaschine, mit einer gut sichtbaren Leuchtanzeige bereitzustellen, wobei das Leuchtelement im Wesentlichen sichtgeschützt angeordnet ist.

Die Aufgabe der Erfindung ist durch die Merkmale des Patentanspruches 1 gelöst. Bevorzugte Weiterbildungen der Erfindung sind in den Unteransprüchen offenbart.

Gemäß dem kennzeichnenden Teil des Patentanspruches 1 weist die Geschirrspülmaschine zumindest ein Leuchtelement auf, mit dem der Bewegungsspalt zwischen der Unterkante der Gerätetür und der Deckwand der Sockelverkleidung ausleuchtbar ist. Das Licht des Leuchtelementes kann somit durch den Bewegungsspalt nach außen geführt werden, während das Leuchtelement im Wesentlichen sichtgeschützt in dem freien Bewegungsspalt angeordnet sein kann, um Betriebszustände der Geschirrspülmaschine, wie z. B. "Fertig" oder "Läuft" anzuzeigen oder Fehlerfälle, wie z. B. "kein Salz" oder "kein Klarspüler". Dabei kann es sich um ein Geschirrspülmaschinen-Standgerät, eine als integriertes Gerät ausgebildete Geschirrspülmaschine, eine hoch eingebaute Geschirrspülmaschine oder einen Schubladengeschirrspüler handeln.

Das Leuchtelement ist dabei in einer Bautiefenrichtung hinter der Gerätefrontseite der Gerätetür, d.h. geschirrspülmaschineninnenseitig angeordnet, wodurch unmittelbar an der Gerätefrontseite der Geschirrspülmaschine kein Bauraum für das Leuchtelement vorzusehen ist.

Besonders bevorzugt kann die Deckwand der Sockelverkleidung als ein Reflektor ausgebildet sein, der das vom Leuchtelement ausgestrahlte Licht durch den gerätefrontseitigen Bewegungsspalt nach außen reflektiert. Dadurch wird eine Lichtausbeute des Leuchtelementes weiter gesteigert. Bevorzugt kann dabei die Deckwand der Sockelverkleidung im Profilverlauf in etwa einem Schwenkbewegungsverlauf der Unterkante der Gerätetür folgen. Die dadurch schräg gestellte und gekrümmt verlaufende Deckwand kann daher das Licht durch den Bewegungsspalt in etwa horizontal nach außen umlenken, da dieser Profilverlauf Lichtreflexionen in die gewünschten Richtungen bewirkt.

Die Gerätetür der Geschirrspülmaschine ist in üblicher Weise um eine bodenseitige Schwenkachse bewegbar angelenkt. In der Geschlossenstellung kann die Gerätetür mit ihrer Unterkante den Sockelvorsprung teilweise überdecken. Dadurch kann im Bereich hinter der Gerätetür-Unterkante eine Hinterschneidung gebildet sein, in der das Leuchtelement sichtgeschützt angeordnet werden kann.

Vor diesem Hintergrund ist es bevorzugt, wenn das Leuchtelement um ein Versatzmaß hinter einer Frontseite der Gerätetür angeordnet ist. Außerdem kann das Leuchtelement um eine Höhendifferenz oberhalb der oben genannten Unterkante der Gerätetür angeordnet sein, wodurch das Leuchtelement vollständig sichtgeschützt angeordnet ist.

Gemäß einer Ausführungsform kann das Leuchtelement unmittelbar an einer, von der Frontseite der Gerätetür abgewandten Rückseite der Gerätetür gehaltert sein. In diesem Fall ist das Leuchtelement bewegungsgekoppelt mit der Gerätetür, das heißt das Leuchtelement folgt einer Schwenkbewegung der Gerätetür. Um daher eine zuverlässige Stromversorgung zu gewährleisten, ist diese Schwenkbewegung bei der Gestaltung der elektrischen Stromversorgung zu berücksichtigen.

Alternativ dazu kann das Leuchtelement unabhängig von der Gerätetür an einem ortsfesten gehäuseseitigen Bauteil der Geschirrspülmaschine gehaltert sein. Durch die ortsfeste Halterung des Leuchtelementes können Stromversorgungsleitungen zum Leuchtelement wesentlich einfacher verlegt werden.

Das Leuchtelement kann bevorzugt einen Lichtleiter aufweisen, der zumindest eine Lichtkoppelstelle hat, in die das Licht einer Lichtquelle, etwa einer LED, einkoppelbar ist. Mittels des Lichtleiters kann das Licht nahezu verlustfrei zu Lichtaustrittsflächen übertragen werden, durch die das Licht vom Lichtleiter emittiert wird.

Bevorzugt kann sich der Lichtleiter in der Geräteseitenrichtung im Wesentlichen über die gesamte Breite der Geschirrspülmaschine erstrecken. Dabei kann der Lichtleiter in etwa parallel zur Unterkante der Gerätetür verlaufen.

Zur Steigerung einer Lichtleistung kann der langgestreckte Lichtleiter an seinen, in der Geräteseitenrichtung gegenüberliegenden Stirnseiten jeweils Lichtkoppelstellen aufweisen, in die jeweils von seitlich angeordneten Lichtquellen das Licht einkoppelbar ist.

Nachfolgend sind zwei Ausführungsbeispiele der Erfindung anhand der beigefügten Figuren beschrieben.

Es zeigen:
- Fig. 1: in einer Raumansicht eine als ein Standgerät ausgeführte Geschirrspülmaschine gemäß dem ersten Ausführungsbeispiel;
- Fig. 2: in einer teilweisen Schnittansicht einen bodenseitigen Ausschnitt der Geschirrspülmaschine;
- Fig. 3: ein Leuchtelement der Geschirrspülmaschine in Alleinstellung; und
- Fig. 4: eine der Fig. 2 entsprechende Ansicht einer Geschirrspülmaschine gemäß dem zweiten Ausführungsbeispiel.

In der Fig. 1 als Ausführungsbeispiel ist eine als Standgerät oder eine für einen Hocheinbau vorgesehene ausgeführte Geschirrspülmaschine gezeigt. Es kann sich auch eine als integriertes Gerät ausgebildete Geschirrspülmaschine handeln oder um einen Schubladengeschirrspüler. Die Geschirrspülmaschine weist eine Gerätetür 1 auf, mit der eine frontseitige Beschickungsöffnung des in der Fig. 2 lediglich strichpunktiert angedeuteten Spülbehälters 3 verschließbar ist. Die Gerätetür 1 ist um eine bodenseitige horizontale Schwenkachse an einem Gehäuse der Geschirrspülmaschine angelenkt. Hierzu ist die Gerätetür 1 gemäß der Fig. 2 in üblicher Weise beidseitig mittels seitlicher Scharnierhebel drehgelenkig an seitlichen gehäusefesten Scharnierträgern 5 abgestützt.

Wie aus der Fig. 1 weiter hervorgeht, weist die Geschirrspülmaschine eine bodenseitige Sockelverkleidung 19 auf, die über einen freien Bewegungsspalt 23 von einer Unterkante 25 der Gerätetür 1 beabstandet ist. Das Spaltmaß des Bewegungsspaltes 23 ist derart bemessen, dass bei einer Schwenkbewegung der Gerätetür 1 die Unterkante 25 der Gerätetür nicht mit einer gegenüberliegenden Deckwand 20 der Sockelverkleidung 19 kollidieren kann. Die Deckwand 20 der Sockelverkleidung 19 ist gemäß der Fig. 2 im Profil in etwa wannenförmig gekrümmt ausgebildet. Neben dieser Deckwand 20 weist die Sockelverkleidung 19 eine Frontwand 22 sowie eine Bodenwand 24 auf. Die Frontwand 22 der Sockelverkleidung 19 ist dabei in etwa flächenbündig mit einer Frontseite 28 der Gerätetür 1 ausgerichtet. Die Sockelverkleidung 19 ist an einem Träger 26 montiert, der wiederum frontseitig an einem Montageboden 13 angebracht ist.

Der Montageboden 13 ist unterhalb des Spülbehälters 3 vorgesehen. Innerhalb des Montagebodens 13 sind Gerätekomponenten der Geschirrspülmaschine, etwa Umwälzpumpe oder Laugenpumpe, angeordnet.

Wie aus der Fig. 2 weiter hervorgeht, ist die Gerätetür 1 durch ein Türinnenblech 7 und ein Türaußenblech 9 aufgebaut. Das Türaußenblech 9 der Gerätetür 1 ist vorne mit einem Möbelblatt 11 überdeckt, das in der Fig. 2 die Unterkante 25 der Gerätetür 1 bildet.

Wie aus der Fig. 2 weiter hervorgeht, ist hinter dem Möbelblatt 11 der Gerätetür 1 ein Leuchtelement 29 angeordnet. Das Leuchtelement 29 ist sichtgeschützt um ein Versatzmaß a hinter der Frontseite 28 der Gerätetür 1 angeordnet. Zusätzlich ist das Leuchtelement 29 um eine Höhendifferenz Δh oberhalb der Unterkante 25 der Gerätetür 1 gehäusefest, beispielsweise an den beiden seitlichen Scharnierträgern 5, montiert. Alternativ dazu kann das Leuchtelement 29 auch an anderen ortsfesten Bauteilen der Geschirrspülmaschine gehaltert sein.

Das in der Fig. 2 angedeutete Leuchtelement 29 weist ein sich in der Geräteseitenrichtung y erstreckendes U-profilförmiges Gehäuse auf, das eine nach unten weisende Lichtdurchtrittsöffnung aufweist. Im Gehäuse ist eine Lichtquelle 31 angeordnet. Die Lichtquelle 31 des Leuchtelementes 29 kann beispielhaft aus einer Anzahl von Leuchtdioden bestehen, die in der Geräteseitenrichtung y der Reihe nach angeordnet sind.

Gemäß der Fig. 2 wird mittels des Leuchtelementes 29 unmittelbar die wannenförmig nach oben gezogene Deckwand 20 der Sockelverkleidung 19 mit Licht beaufschlagt. Das Leuchtelement 29 erstreckt sich dabei für eine gleichmäßige Spaltausleuchtung in der Geräteseitenrichtung y über die gesamte Breite der Geschirrspülmaschine. Der Lichteinfallwinkel vom Leuchtelement 29 auf die Deckwand 20 und der Profilverlauf der Deckwand 20 sind dabei so ausgelegt, dass das Licht durch den Bewegungsspalt 23 im Wesentlichen horizontal nach außen umgelenkt wird.

In der Fig. 3 ist das Leuchtelement 29 nicht aus einer Reihe von Leuchtdioden 31 gebildet, sondern das Leuchtelement 29 weist einen stabförmigen Lichtleiter 33 auf, der an seinen seitlichen Stirnseiten 35 Lichtkoppelstellen aufweist. Den Lichtkoppelstellen sind jeweils Leuchtdioden 37 als Lichtquellen zugeordnet. Deren Licht wird über die Lichtkoppelstellen 35 in den Lichtleiter 33 eingekoppelt. Der Lichtleiter 33 weist außerdem in der Geräteseitenrichtung y langgestreckte Lichtaustrittsflächen auf, über die das Licht gleichmäßig verteilt nach unten austreten kann.

In der Fig. 4 ist ein weiteres Ausführungsbeispiel gezeigt, deren Aufbau identisch mit dem der Fig. 2 ist. Im Unterschied zur Fig. 2 ist das Leuchtelement 29 nicht gehäusefest an den Scharnierträgern 5 montiert, sondern vielmehr an einer Rückseite des Möbelblattes 11 der Gerätetür 1. In diesem Fall ist das Leuchtelement 29 daher bewegungsgekoppelt mit der Gerätetür 1.

### BEZUGSZEICHENLISTE

- 1: Gerätetür
- 3: Spülbehälter
- 5: Bauteil
- 7: Türinnenblech
- 9: Türaußenblech
- 11: Möbelblatt
- 13: Montageboden
- 19: Sockelverkleidung
- 20: Deckwand
- 22: Frontwand
- 23: Bewegungsspalt
- 24: Bodenwand
- 25: Unterkante
- 28: Frontseite
- 29: Leuchtelement
- 31: Lichtquelle
- 33: Lichtleiter
- 35: Lichtkoppelstelle
- 37: Lichtquelle
- a: Versatzmaß
- Δh: Höhendifferenz
- x: Bautiefenrichtung
- y: Geräteseitenrichtung

## Patentansprüche

1. Geschirrspülmaschine, insbesondere Geschirrspülmaschinen-Standgerät oder hoch eingebaute Geschirrspülmaschine, mit einer Gerätetür (1) und einer bodenseitigen Sockelverkleidung (19), die eine Deckwand (20) aufweist, die einer Unterkante (25) der Gerätetür (1) zugewandt ist und für eine Öffnungsbewegung der Gerätetür (1) über einen freien Bewegungsspalt (23) von der Unterkante (25) der Gerätetür (1) beabstandet ist, **dadurch gekennzeichnet, dass** die bodenseitige Sockelverkleidung (28) mit der Gerätefrontseite im Wesentlichen flächenbündig ausgerichtet ist und die Geschirrspülmaschine zumindest ein Leuchtelement (29) aufweist, mit dem der Bewegungsspalt (23) zwischen der Unterkante (25) der Gerätetür (1) und der Deckwand (20) der Sockelverkleidung (19) ausleuchtbar ist, wobei das Leuchtelement (29) geschirrspülmaschineninnenseitig hinter der Gerätefrontseite (28) der Gerätetür (1) angeordnet ist.

2. Geschirrspülmaschine nach Anspruch 1, **dadurch gekennzeichnet, dass** die Deckwand (20) der Sockelverkleidung (19) als ein Reflektor ausgebildet ist, der das Licht des Leuchtelements (29) durch den Bewegungsspalt (23) im Wesentlichen horizontal nach außen umlenkt.

3. Geschirrspülmaschine nach Anspruch 1 oder 2, **dadurch gekennzeichnet, dass** die Deckwand (20) der Sockelverkleidung (19) im Profilverlauf einem Schwenkbewegungsverlauf der Unterkante (25) der Gerätetür (1) folgt.

4. Geschirrspülmaschine nach einem der vorhergehenden Ansprüche, **dadurch gekennzeichnet, dass** das Leuchtelement (29) um eine Höhendifferenz (Δh) oberhalb der Unterkante (25) der Gerätetür (1) angeordnet ist.

5. Geschirrspülmaschine nach einem der vorhergehenden Ansprüche, **dadurch gekennzeichnet, dass** das Leuchtelement (29) in einer Bautiefenrichtung (x) um ein Versatzmaß (a) hinter der Gerätefrontseite (28) der Geschirrspülmaschine (1) angeordnet ist.

6. Geschirrspülmaschine nach einem der vorhergehenden Ansprüche, **dadurch gekennzeichnet, dass** das Leuchtelement (29) an einer von der Gerätefrontseite (28) abgewandten Rückseite der Gerätetür (1) gehaltert ist.

7. Geschirrspülmaschine nach einem der Ansprüche 1 bis 5, **dadurch gekennzeichnet, dass** das Leuchtelement (29) unabhängig von der Gerätetür (1) an einem ortsfesten gehäuseseitigen Bauteil (5) der Geschirrspülmaschine gehaltert ist.

8. Geschirrspülmaschine nach einem der vorhergehenden Ansprüche, **dadurch gekennzeichnet, dass** das Leuchtelement (29) einen Lichtleiter (33) mit zumindest einer Lichtkoppelstelle (35) aufweist, in die Licht einer Lichtquelle (37) einkoppelbar ist.

9. Geschirrspülmaschine nach Anspruch 8, **dadurch gekennzeichnet, dass** sich der Lichtleiter (33) in der Geräteseitenrichtung (y) im Wesentlichen über die gesamte Breite der Geschirrspülmaschine erstreckt.

10. Geschirrspülmaschine nach Anspruch 8 oder 9, **dadurch gekennzeichnet, dass** der Lichtleiter (33) an seinen in der Geräteseitenrichtung (y) gegenüberliegenden Stirnseiten Lichtkoppelstellen (35) aufweist, an denen jeweils eine Lichtquelle (37) angeordnet ist.

## Claims

1. Dishwasher, in particular a free-standing dishwasher or a high-level built-in dishwasher, having an appliance door (1) and at the bottom a plinth cover (19), said plinth cover having a top wall (20) which faces a lower edge (25) of the appliance door (1) and is spaced from the lower edge (25) of the appliance door (1) to allow for an opening movement of the appliance door (1) across a free movement gap (23), **characterised in that** the plinth cover (28) at the bottom is aligned essentially flush with the appliance front face and the dishwasher has at least one lighting element (29) with which the movement gap (23) between the lower edge (25) of the appliance door (1) and the top wall (20) of the plinth cover (19) can be illuminated, wherein the lighting element (29) is positioned inside the dishwasher behind the appliance front face (28) of the appliance door (1).

2. Dishwasher according to claim 1, **characterised in that** the top wall (20) of the plinth cover (19) is configured as a reflector which deflects the light of the lighting element (29) essentially horizontally outwards through the movement gap (23).

3. Dishwasher according to claim 1 or 2, **characterised in that** the profile shape of the top wall (20) of the plinth cover (19) follows an approximate shape of the pivoting movement of the lower edge (25) of the appliance door (1).

4. Dishwasher according to one of the preceding claims, **characterised in that** the lighting element (29) is placed at a height difference (Δh) above the lower edge (25) of the appliance door (1).

5. Dishwasher according to one of the preceding claims, **characterised in that** the lighting element (29) is located in a mounting depth direction (x) by an offset dimension (a) behind the appliance front face (28) of the dishwasher (1).

6. Dishwasher according to one of the preceding claims, **characterised in that** the lighting element (29) is retained at a rear face of the appliance door (1), which faces away from the front face (28) of the appliance.

7. Dishwasher according to one of claims 1 to 5, **characterised in that** the lighting element (29) is retained independently of the appliance door (1) at a fixed housing component (5) of the dishwasher.

8. Dishwasher according to one of the preceding claims, **characterised in that** the lighting element (29) has a light guide (33) having at least one optical interface (35) into which the light of a light source (37) can be introduced.

9. Dishwasher according to claim 8, **characterised in that** the light guide (33) extends in the lateral direction (y) of the appliance essentially over the entire width of the dishwasher.

10. Dishwasher according to claim 8 or 9, **characterised in that** in the lateral direction (y) of the appliance, the light guide (33) has at its opposing front faces optical interfaces (35) at which one light source (37) is disposed in each case.

## Revendications

1. Lave-vaisselle, notamment lave-vaisselle sur pieds ou lave-vaisselle encastré en hauteur, comprenant une porte d'appareil (1) et un revêtement de socle (19) côté fond, lequel présente une paroi de recouvrement (20) qui est tournée vers un bord inférieur (25) de la porte d'appareil (1) et est distancée du bord inférieur (25) de la porte d'appareil (1) par l'intermédiaire d'un espace de mouvement (23) pour un mouvement d'ouverture de la porte d'appareil (1), **caractérisé en ce que** le revêtement de socle (19) côté fond est essentiellement orienté au même niveau que la face avant d'appareil et **en ce que** le lave-vaisselle présente au moins un élément lumineux (29) à l'aide duquel l'espace de mouvement (23) peut être éclairé entre le bord inférieur (25) de la porte d'appareil (1) et la paroi de recouvrement (20) du revêtement de socle (19), l'élément lumineux (29) étant disposé côté intérieur du lave-vaisselle, derrière la face avant d'appareil (28) de la porte d'appareil (1).

2. Lave-vaisselle selon la revendication 1, **caractérisé en ce que** la paroi de recouvrement (20) du revêtement de socle (19) est réalisée en tant qu'un réflecteur qui renvoie vers l'extérieur de manière essentiellement horizontale la lumière de l'élément lumineux (29) à travers l'espace de mouvement (23).

3. Lave-vaisselle selon la revendication 1 ou 2, **caractérisé en ce que** la paroi de recouvrement (20) du revêtement de socle (19), en tracé de profil, suit une allure de mouvement pivotant du bord inférieur (25) de la porte d'appareil (1).

4. Lave-vaisselle selon l'une quelconque des revendications précédentes, **caractérisé en ce que** l'élément lumineux (29) est disposé au-dessus du bord inférieur (25) de la porte d'appareil (1) d'une différence en hauteur (Δh).

5. Lave-vaisselle selon l'une quelconque des revendications précédentes, **caractérisé en ce que** l'élément lumineux (29), dans une direction de profondeur de montage (x), est disposé derrière la face avant d'appareil (28) du lave-vaisselle (1) d'un décalage (a).

6. Lave-vaisselle selon l'une quelconque des revendications précédentes, **caractérisé en ce que** l'élément lumineux (29) est maintenu sur un côté arrière de la porte d'appareil (1), détourné de la face avant d'appareil (28).

7. Lave-vaisselle selon l'une quelconque des revendications 1 à 5, **caractérisé en ce que** l'élément lumineux (29) est maintenu sur un composant (5) stationnaire, côté boîtier, du lave-vaisselle, indépendamment de la porte d'appareil (1).

8. Lave-vaisselle selon l'une quelconque des revendications précédentes, **caractérisé en ce que** l'élément lumineux (29) présente une fibre optique (33) munie d'un point de couplage optique (35) dans lequel la lumière d'une source lumineuse (37) peut être injectée.

9. Lave-vaisselle selon la revendication 8, **caractérisé en ce que** la fibre optique (33), en direction latérale (y) de l'appareil, s'étend essentiellement sur toute la largeur du lave-vaisselle.

10. Lave-vaisselle selon la revendication 8 ou 9, **caractérisé en ce que** la fibre optique (33) présente sur ses côtés frontaux opposés en direction latérale (y) de l'appareil des points de couplage de lumière sur lesquels est respectivement disposée une source lumineuse (37).
